# EUROPÄISCHE PATENTSCHRIFT

(11) **EP 4 481 146 B1**
(45) Veröffentlichungstag und Bekanntmachung des Hinweises auf die Patenterteilung: **17.12.2025**
(21) Anmeldenummer: 24183488.6
(22) Anmeldetag: 20.06.2024
(51) Int. Cl.: E05B 47/00, E05B 47/02, E05B 65/465

(54) **SCHUBLADENSCHRANK UND SCHUBLADE ZUR VERWENDUNG IN EINEM SOLCHEN SCHUBLADENSCHRANK**
DRAWER CABINET AND DRAWER FOR USE IN SUCH A DRAWER CABINET
MEUBLE À TIROIRS ET TIROIR DESTINÉ À ÊTRE UTILISÉ DANS UN TEL MEUBLE À TIROIRS

(30) Priorität: 23.06.2023 DE 102023116613
(43) Veröffentlichungstag der Anmeldung: 25.12.2024
(73) Patentinhaber: MAPAL Dr. Kress SE & Co. KG, 73431 Aalen (DE)
(72) Erfinder: BÖHM, Markus, 73441 Bopfingen (DE)
(74) Vertreter: Kordel, Mattias

(56) Entgegenhaltungen:
- EP-A1- 1 035 285
- DE-B3- 102015 205 018
- DE-U1- 8 802 655

## Beschreibung

Die Erfindung betrifft einen Schubladenschrank und eine Schublade zur Verwendung in einem solchen Schubladenschrank.

Bei Schubladenschränken, die eine Mehrzahl von Schubladen aufweisen, ist es bekannt, eine Einzelauszugssicherung vorzusehen, die verhindert, dass in einem Zustand, in dem bereits eine Schublade ausgezogen ist, eine weitere Schublade ausgezogen werden kann. Hierdurch soll insbesondere gewährleistet werden, dass der Schubladenschrank nicht aufgrund eines zu hohen, im Bereich der ausgezogenen Schubladen auskragenden Drehmoments kippen kann, wodurch gegebenenfalls ein Bediener verletzt oder ein teurer Inhalt des Schubladenschranks beschädigt werden könnte. Dies gilt ganz besonders für solche Schubladenschränke, in denen Gegenstände mit hoher Masse, beispielsweise professionelle Werkzeuge, Präzisionswerkzeuge oder Spezialwerkzeuge aufbewahrt sind. Aus der WO 96/25577 A1 bzw. aus der DE 10 2015 205 018 B3 ist ein Schubladenschrank mit einer solchen Einzelauszugssicherung bekannt. Problematisch daran ist, dass für einen Zugriff auf eine einzelne Schublade global alle Schubladen entriegelt werden müssen, wobei die Einzelauszugssicherung erst greift, wenn eine der Schubladen aufgezogen wird. So ist es einem - gegebenenfalls unbewusst - geschickt agierenden Benutzer theoretisch möglich, gleichzeitig eine Mehrzahl von Schubladen aufzuziehen und den Schubladenschrank so zum Kippen zu bringen. Weiter problematisch bei solchen Schubladenschränken ist, dass keine Zugangskontrolle derart existiert, dass ein bestimmter Benutzer, beispielsweise aufgrund seiner Berechtigung oder Authentifizierung, nur bestimmte Schubladen oder sogar nur eine bestimmte Schublade öffnen kann, da im Zustand der globalen Entriegelung stets zumindest initial alle Schubladen zugänglich sind. Möglichkeiten einer Zugangskontrolle sind bei derartigen Schubladenschränken in der Regel höchsten in komplizierter Weise unter Aufgabe der globalen Entriegelung und ersatzweisem Vorsehen von - gegebenenfalls elektronischen - Einzelverriegelungen für die einzelnen Schubladen realisierbar. Dies ist aufwendig und teuer, und es besteht im Notfall, beispielsweise bei einem Stromausfall, nicht mehr die Möglichkeit, auf die globale Entriegelung aller Schubladen zurückzugreifen.

Der Erfindung liegt daher die Aufgabe zugrunde, einen Schubladenschrank und eine Schublade zur Verwendung in einem solchen Schubladenschrank zu schaffen, bei welchen die genannten Nachteile zumindest reduziert sind, vorzugsweise nicht auftreten.

Die Aufgabe wird gelöst, indem die vorliegende technische Lehre bereitgestellt wird, insbesondere die Lehre der unabhängigen Ansprüche sowie der in den abhängigen Ansprüchen und der Beschreibung offenbarten Ausführungsformen.

Die Aufgabe wird insbesondere gelöst, indem ein Schubladenschrank mit einem Schrankkörper geschaffen wird, der eingerichtet ist, um eine Mehrzahl an Schubladen zwischen einer Geschlossenposition und einer Offenposition verlagerbar zu halten, wobei der Schubladenschrank einen Verriegelungsmechanismus aufweist, der eingerichtet ist, um die Mehrzahl an Schubladen insgesamt wahlweise in einer Verriegelungsstellung des Verriegelungsmechanismus zu verriegeln und in einer Entriegelungsstellung des Verriegelungsmechanismus freizugeben, wobei der Verriegelungsmechanismus eingerichtet ist, um in der Entriegelungsstellung eine Einzelauszugssicherung bereitzustellen, und wobei der Schubladenschrank zusätzlich eine Entriegelungsvorrichtung aufweist, die eingerichtet ist, um zumindest eine zu öffnende Schublade der Mehrzahl an Schubladen unter Umgehung des Verriegelungsmechanismus freizugeben. Vorteilhaft ist es bei dem erfindungsgemäßen Schubladenschrank in einfacher Weise möglich, durch Betätigung der Entriegelungsvorrichtung unter Umgehung des - globalen - Verriegelungsmechanismus nur genau eine Schublade zu entriegeln, sodass auch nur eine Schublade zugleich ausgezogen werden kann. Die anderen Schubladen bleiben durch den Verriegelungsmechanismus verriegelt. Zugleich bleibt der globale Verriegelungsmechanismus erhalten, sodass er im Notfall genutzt werden kann um die Schubladen freizugeben, wobei er zugleich auch weiter eine einfache Einzelauszugssicherung bereitstellt. Der lokale Entriegelungsmechanismus erlaubt es außerdem in einfacher Weise, eine Zugangskontrolle zu verwirklichen.

Der Schrankkörper ist insbesondere eingerichtet, um die Mehrzahl an Schubladen in oder an dem Schrankkörper zwischen der Geschlossenposition und der Offenposition verlagerbar zu halten.

Insbesondere ist der Verriegelungsmechanismus ein globaler - das heißt auf alle Schubladen wirkender - Verriegelungsmechanismus, der eingerichtet ist, um alle Schubladen der Mehrzahl an Schubladen gleichzeitig in der Verriegelungsstellung zu verriegeln und in der Entriegelungsstellung freizugeben. Demgegenüber ist die Entriegelungsvorrichtung eine lokal - das heißt auf wenige Schubladen, insbesondere auf eine einzelne Schublade - wirkende Vorrichtung, mittels derer insbesondere eine einzelne Schublade unter Umgehung des Verriegelungsmechanismus freigegeben werden kann, während die übrigen Schubladen der Mehrzahl an Schubladen durch den Verriegelungsmechanismus verriegelt bleiben. Insbesondere wirkt die Entriegelungsvorrichtung wahlweise auf eine der Schubladen, das heißt es kann ausgewählt werden, auf welche Schublade die Entriegelungsvorrichtung wirken, das heißt welche Schublade durch die Entriegelungsvorrichtung entriegelt werden soll.

Dass die Entriegelungsvorrichtung eingerichtet ist, um die zumindest eine zu öffnende Schublade unter Umgehung des Verriegelungsmechanismus freizugeben, bedeutet insbesondere, dass die Entriegelungsvorrichtung eingerichtet ist, um die zumindest eine zu öffnende Schublade in der Verriegelungsstellung des Verriegelungsmechanismus freizugeben. Der Verriegelungsmechanismus wird hierzu also nicht in seine Entriegelungsstellung verlagert, vielmehr verbleibt er in seiner Verriegelungsstellung, während die zumindest eine zu öffnende Schublade durch die Entriegelungsvorrichtung freigegeben wird.

Der Verriegelungsmechanismus ist insbesondere eingerichtet, um die Mehrzahl an Schubladen in der Geschlossenposition der Schubladen wahlweise zu verriegeln und freizugeben, insbesondere derart, dass die Schubladen in der Verriegelungsstellung nicht aus der Geschlossenposition in die Offenposition verlagert werden können, und dass in der Entriegelungsstellung zumindest eine Schublade von der Geschlossenposition in die Offenposition verlagert werden kann.

Vorteilhaft stellt der Verriegelungsmechanismus eine Notentriegelung bereit, mittels derer die Mehrzahl an Schubladen freigegeben werden kann, wenn die Entriegelungsvorrichtung nicht funktionsfähig ist, beispielsweise aufgrund eines Stromausfalls oder einer anderen, gegebenenfalls auch mechanischen Störung.

Dass der Verriegelungsmechanismus eingerichtet ist, um in der Entriegelungsstellung eine Einzelauszugssicherung bereitzustellen, bedeutet insbesondere, dass der Verriegelungsmechanismus die Einzelauszugssicherung verwirklicht; das heißt, der Verriegelungsmechanismus erlaubt das Ausziehen zumindest einer Schublade unter erneuter - gleichzeitiger - Verriegelung der anderen Schubladen.

In einer Ausführungsform ist der Schubladenschrank eingerichtet, um Präzisionswerkzeuge, insbesondere zur spanenden Bearbeitung von Werkstücken, aufzunehmen. Insbesondere ist der Schubladenschrank als Ausgabesystem für derartige Werkzeuge ausgebildet.

Gemäß einer Weiterbildung der Erfindung ist vorgesehen, dass der Verriegelungsmechanismus mindestens eine zwischen der Verriegelungsstellung und der Entriegelungsstellung verlagerbare Verriegelungsstange aufweist, die angeordnet und eingerichtet ist, um in der Verriegelungsstellung mit einem Hinterschnitt einer Schließzunge einer Schublade der Mehrzahl an Schubladen - verriegelnd - zusammenzuwirken und in der Entriegelungsstellung die Schließzunge freizugeben.

In einer Ausführungsform ist die Verriegelungsstange angeordnet und eingerichtet, um in der Verriegelungsstellung an dem Hinterschnitt - verriegelnd - anzuliegen.

Alternativ oder zusätzlich ist die Verriegelungsstange als eine Verriegelungsschiene, insbesondere als Verriegelungsblech ausgebildet. Alternativ oder zusätzlich ist die Verriegelungsstange um eine erste Drehachse zwischen der Verriegelungsstellung und der Entriegelungsstellung drehbar, und insbesondere auf diese Weise, durch Drehen um die erste Drehachse, zwischen der Verriegelungsstellung und der Entriegelungsstellung verlagerbar.

Alternativ oder zusätzlich ist die Verriegelungsstange angeordnet und eingerichtet, um mit einer Mehrzahl an Hinterschnitten einer Mehrzahl an Schließzungen - insbesondere je Schublade eine Schließzunge mit jeweils einem Hinterschnitt - gleichzeitig zusammenzuwirken, und um in der Entriegelungsstellung die Mehrzahl der Schließzungen gleichzeitig freizugeben. Insbesondere erstreckt sich die Verriegelungsstange entlang einer Stangen-Längsrichtung, insbesondere in vertikaler Richtung, wobei die Mehrzahl an Schließzungen entlang der Stangen-Längsrichtung hintereinander, das heißt insbesondere untereinander, angeordnet sind, um von der Verriegelungsstange wahlweise in der Verriegelungsstellung hintergriffen und in der Entriegelungsstellung freigegeben zu werden.

In einer Ausführungsform ist die Verriegelungsstange an einer hinteren Innenseite des Schubladenschranks angeordnet, insbesondere mittig zu mindestens einer der Schubladen und/oder dem Schrankkörper.

Gemäß einer Weiterbildung der Erfindung ist vorgesehen, dass die Entriegelungsvorrichtung einen Freigabemechanismus aufweist, der eingerichtet ist, um mit einer zwischen einer Sperrposition und einer Freigabeposition verlagerbaren Schließzunge einer Schublade der Mehrzahl an Schubladen zusammenzuwirken, um die verlagerbare Schließzunge in die Freigabeposition, insbesondere aus der Sperrposition in die Freigabeposition, zu verlagern. Vorteilhaft stellt dies eine besonders einfache und wenig fehleranfällige Ausgestaltung der Entriegelungsvorrichtung dar.

In einer Ausführungsform weist der Verriegelungsmechanismus zwei Verriegelungsstangen auf, die in einer sich zu den Schubladen hin öffnenden, V-förmigen Anordnung synchron beweglich miteinander gekoppelt sind. Dabei ist eine erste Verriegelungsstange der beiden Verriegelungsstangen eingerichtet und angeordnet, um in der Verriegelungsstellung mit dem mindestens einen Hinterschnitt der mindestens einen, Schließzunge - verriegelnd - zusammenzuwirken, wenn die Schließzunge in ihrer Sperrposition angeordnet ist, und die Schließzunge in der Entriegelungsstellung freizugeben, wobei eine zweite Verriegelungsstange der beiden Verriegelungsstangen angeordnet und eingerichtet ist, um mit einer Sicherungsrampe der Schließzunge zusammenzuwirken, wobei die Sicherungsrampe die zweite Verriegelungsstange aus ihrer Entriegelungsstellung heraus bei einem Ausziehen der Schublade von der Geschlossenposition die Offenposition derart verdrehen kann, dass über die synchron bewegliche Kopplung zugleich die erste Verriegelungsstange zurück in die Verriegelungsstellung verlagert wird, sodass die übrigen Schubladen wieder verriegelt werden, während die eine, gerade ausgezogene Schublade, geöffnet wird. Insbesondere wird auf diese Weise die Einzelauszugssicherung verwirklicht. In einer Ausgestaltung schließt sich an den Hinterschnitt der Schließzunge eine Öffnungsrampe an, die bei einem Zurückverlagern der Schublade aus der Offenposition die Geschlossenposition mit der ersten Verriegelungsstange zusammenwirken und diese wieder in die Entriegelungsstellung drängen kann, sodass dann wiederum alle Schubladen global entriegelt sind. Aufgrund der synchron beweglichen Kopplung wird dann zugleich auch die zweite Verriegelungsstange wieder in die Entriegelungsstellung verlagert. Über einen globalen Schlüsselmechanismus kann unabhängig von einer Schubladenbewegung eine initiale Ent- oder finale Verriegelung aller Schubladen durch Verlagern der Verriegelungsstangen in die Entriegelungsstellung oder Verriegelungsstellung, insbesondere über einen mechanischen Schlüssel oder ein elektronisches Schloss, erfolgen. Ein derartiger Verriegelungsmechanismus es insbesondere in der WO 96/25577 A1 - siehe dort insbesondere Figuren 5A bis 5F samt zugehöriger Beschreibung - offenbart.

In ihrer Freigabeposition kann die Schließzunge insbesondere zwischen den in der Verriegelungsstellung angeordneten Verriegelungsstangen hindurchgeführt werden, ohne mit diesen in Kontakt zu kommen, sodass die Schublade unter Umgehung des Verriegelungsmechanismus geöffnet werden kann.

Um zu vermeiden, dass die in einer Ausgestaltung in die Sperrposition vorgespannte Schließzunge beim Schließen der unter Umgehung des Verriegelungsmechanismus durch die Entriegelungsvorrichtung freigegebenen Schublade den Verriegelungsmechanismus in die Entriegelungsstellung verlagert und somit ungewollt alle Schubladen entriegelt, ist in einer Ausführungsform eine Anlauframpe derart angeordnet und eingerichtet, dass die Schließzunge mittels der Anlauframpe während des Schließvorgangs im Bereich der Verriegelungsstange in ihre Freigabeposition verlagert wird. Alternativ ist in einer anderen Ausführungsform die Verriegelungsstange - insbesondere mittels einer Zug- oder Druckfeder, beispielsweise Schraubenfeder - in die Verriegelungsstellung vorgespannt. Um, beispielsweise im Fall einer Notentriegelung, alle Schubladen global entriegeln zu können, kann die Verriegelungsstange mittels des globalen Schlüsselmechanismus von der Vorspannung entlastet werden, insbesondere durch Wegverlagern oder Entspannen der Zug- oder Druckfeder. Insbesondere kann die erste Verriegelungsstange in die Verriegelungsstellung vorgespannt sein, oder es können beide Verriegelungsstangen in die Verriegelungsstellung vorgespannt sein. Die Vorspannung der Verriegelungsstangen kann beispielsweise umgesetzt werden, indem die synchron bewegliche Kopplung der Verriegelungsstangen in Richtung der Verriegelungsstellung vorgespannt wird. Alternativ ist es selbstverständlich auch möglich, die mindestens eine Verriegelungsstange, insbesondere die erste Verriegelungsstange, direkt vorzuspannen.

In einer Ausführungsform weist der Schubladenschrank - insbesondere bei spaltenweiser Anordnung der Mehrzahl an Schubladen in einer Mehrzahl an Spalten - mehrere Verriegelungsstangen beziehungsweise mehrere Paare von jeweils zwei Verriegelungsstange auf, insbesondere je Spalte an Schubladen ein Paar an ersten und zweiten Verriegelungsstangen. Dabei ist es möglich, dass die verschiedenen Paare an Verriegelungsstangen ebenfalls synchron beweglich miteinander gekoppelt sind.

Gemäß einer Weiterbildung der Erfindung ist vorgesehen, dass der Freigabemechanismus einen um eine - zweite - Drehachse drehbaren Exzenter aufweist, der angeordnet und eingerichtet ist, um mit der zwischen der Sperrposition und der Freigabeposition verlagerbaren Schließzunge zusammenzuwirken, um die Schließzunge in die Freigabeposition zu verlagern. Vorteilhaft stellt dies eine besonders einfache, kostengünstige und wenig fehleranfällige Ausgestaltung des Freigabemechanismus dar.

In einer Ausführungsform ist der Exzenter mittels eines - insbesondere ansteuerbaren - Elektromotors, auch als erster Elektromotor bezeichnet, um die zweite Drehachse drehbar. In einer Ausgestaltung kann der Exzenter direkt durch den Elektromotor gedreht werden; in einer anderen Ausgestaltung ist der Exzenter über eine insbesondere vertikale Antriebswelle mit dem Elektromotor mechanisch verbunden. Insbesondere kann der Exzenter in einer Ausgestaltung entlang der Antriebswelle - insbesondere in Hochrichtung - verlagert und in verschiedenen Positionen entlang der Antriebswelle durch den Elektromotor gedreht werden, insbesondere um wahlweise mit verschiedenen Schließzungen verschiedener Schubladen zusammenzuwirken. Dies stellt insoweit eine besonders einfache Ausgestaltung dar, da lediglich der Exzenter entlang der Antriebswelle verlagert werden muss. Alternativ ist es aber auch möglich, dass der Elektromotor gemeinsam mit dem Exzenter verlagert werden kann, insbesondere um wahlweise mit verschiedenen Schließzungen verschiedener Schubladen zusammenzuwirken.

In einer Ausgestaltung ist der Exzenter angeordnet und eingerichtet, um mittelbar mit der zwischen der Sperrposition und der Freigabeposition verlagerbaren Schließzunge zusammenzuwirken, um die Schließzunge in die Freigabeposition zu verlagern. Beispielsweise kann der Exzenter mit einem Verlagerungskolben, einem Verlagerungsbolzen oder dergleichen zusammenwirken, der seinerseits mit der Schließzungen zusammenwirkt.

In einer anderen Ausgestaltung ist der Exzenter angeordnet und eingerichtet, um unmittelbar mit der zwischen der Sperrposition und der Freigabeposition verlagerbaren Schließzunge zusammenzuwirken, um die Schließzunge in die Freigabeposition zu verlagern.

In einer Ausführungsform ist die Anlauframpe, die vorgesehen ist, um zu vermeiden, dass die in die Sperrposition vorgespannte Schließzunge beim Schließen der unter Umgehung des Verriegelungsmechanismus durch die Entriegelungsvorrichtung freigegebenen Schublade den Verriegelungsmechanismus in die Entriegelungsstellung verlagert und somit ungewollt alle Schubladen entriegelt, an der verlagerbaren Schließzunge angeordnet und bildet eine Anlagefläche für den Exzenter. Alternativ oder zusätzlich ist die Anlauframpe an dem Exzenter angeordnet und bildet dort eine Anlagefläche für die Schließzunge. Insbesondere wird in jeder dieser Ausführungsformen der Exzenter beim Öffnen der durch den Freigabemechanismus freigegebenen Schublade in seiner der Freigabeposition der Schließzunge zugeordneten Position gehalten, bis die Schublade wieder geschlossen ist. Erst dann wird der Exzenter in seine der Sperrposition der Schließzunge zugeordnete Position zurückverlagert. Auf diese Weise können die Anlauframpe und der Exzenter gewährleisten, dass die Schließzunge beim Schließen der Schublade im Bereich der Verriegelungsstange in ihre Freigabeposition gelangt, wodurch ein unerwünschtes globales Entriegeln aller Schubladen verhindert wird. Selbstverständlich ist es auch möglich, dass der Exzenter während der Öffnung der Schublade kurzfristig in seine der Sperrposition zugeordnete Position verlagert, jedoch dann rechtzeitig vor oder während des Schließens der Schublade wieder zurück in seine der Freigabeposition zugeordnete Position verlagert wird.

Gemäß einer Weiterbildung der Erfindung ist vorgesehen, dass der Schubladenschrank einen Verlagerungsmechanismus aufweist, der eingerichtet ist, um den Freigabemechanismus, insbesondere den Exzenter, oder den Exzenter mit dem ihm zugeordneten Elektromotor, wahlweise zwischen mindestens zwei Schubladen der Mehrzahl an Schubladen zu verlagern. Vorteilhaft ist es auf diese Weise sehr einfach und kostengünstig, insbesondere mit einer minimalen Anzahl an Teilen, möglich, eine einzelne Schublade der Mehrzahl an Schubladen wahlweise freizugeben, indem derselbe Freigabemechanismus für mehrere Schubladen verwendet wird, wobei in einer besonders vorteilhaften Ausgestaltung nur ein Freigabemechanismus für alle Schubladen oder für eine Spalte an Schubladen vorgesehen ist, wobei der Freigabemechanismus jeweils zu der zu öffnenden Schublade verlagert werden kann. Alternativ ist es in einer komplexeren Ausgestaltung aber auch möglich, jeder Schublade einen solchen Freigabemechanismus zuzuordnen, wobei die Freigabemechanismen dann insbesondere unabhängig voneinander ansteuerbar sind.

Insbesondere weist die Entriegelungsvorrichtung den Verlagerungsmechanismus auf.

In einer Ausgestaltung weist der Verlagerungsmechanismus eine Führungsschiene - insbesondere zusätzlich zu der Antriebswelle - auf, entlang der der Freigabemechanismus verlagert werden kann. Alternativ oder zusätzlich weist der Verlagerungsmechanismus einen Antriebsriemen zur Verlagerung des Freigabemechanismus auf. Alternativ oder zusätzlich weist der Verlagerungsmechanismus einen Antriebsmotor, insbesondere einen - zweiten - Elektromotor, auf, um die Verlagerung des Freigabemechanismus zu bewirken. Insbesondere wirkt der Antriebsmotor auf den Antriebsriemen, der wiederum mit dem Freigabemechanismus zu dessen Verlagerung gekoppelt ist.

Gemäß einer Weiterbildung der Erfindung ist vorgesehen, dass der Schubladenschrank eine Steuervorrichtung aufweist, die mit dem Verlagerungsmechanismus wirkverbunden und eingerichtet ist, um den Verlagerungsmechanismus zu einer Verlagerung zu einer bestimmten Schublade der Mehrzahl an Schubladen anzusteuern. Insbesondere auf diese Weise kann vorteilhaft eine einzelne Schublade der Mehrzahl an Schubladen ausgewählt und durch den Freigabemechanismus gezielt freigegeben werden.

In einer Ausführungsform weist die Steuervorrichtung eine Schnittstelle auf, die zur Auswahl der bestimmten Schublade, insbesondere durch einen Benutzer, eingerichtet ist. Vorteilhaft kann auf diese Weise eine Zugangskontrolle verwirklicht werden, mittels der bestimmten Benutzern nur das Öffnen bestimmter Schubladen erlaubt wird. Insbesondere können Zugänge zu einzelnen Schubladen durch einen Administrator für verschiedene Benutzer erlaubt oder verboten werden.

Die Schnittstelle kann insbesondere ein Display aufweisen, und/oder eine Eingabe über Tastatur, Maus oder Touchscreen ermöglichen.

In einer Ausgestaltung ist die Schnittstelle zusätzlich oder alternativ eingerichtet, um einen - drahtlosen oder drahtgebundenen - Fernzugriff zu erlauben, insbesondere über das Internet, insbesondere Ethernet, oder über Bluetooth, WLAN, eine Infrarot-Verbindung, oder in jeglicher anderer geeigneter Weise. Weiterhin ist auch eine App-Steuerung der Schnittstelle mittels eines mobilen Endgeräts, beispielsweise eines Smartphones oder Tablets möglich.

In einer Ausgestaltung weist der Schubladenschrank eine Anzeigevorrichtung auf, die eingerichtet ist, um beispielsweise optisch, akustisch oder haptisch, insbesondere durch ein Lichtsignal, anzuzeigen, welche Schublade entriegelt oder freigegeben ist, das heißt welche Schublade geöffnet werden kann. Insbesondere kann jeder Schublade mindestens eine Leuchtdiode (LED) zugeordnet sein, wobei die Steuervorrichtung mit den Leuchtdioden wirkverbunden und eingerichtet ist, um jeweils die der aktuell zu öffnenden Schublade zugeordnete Leuchtdiode anzusteuern, sodass diese Leuchtdiode leuchtet, während die anderen Leuchtdioden, die nicht zu öffnenden Schubladen zugeordnet sind, nicht leuchten. Es ist aber auch eine Art Ampelsystem möglich, bei dem beispielsweise Leuchtdioden verriegelter Schubladen rot leuchten, während Leuchtdioden freigegebener Schubladen grün leuchten. Vorteilhaft wird so der Benutzer in einfacher und intuitiver Weise durch ein leicht verständliches Lichtsignal zu der zu öffnenden Schublade geleitet.

Gemäß einer Weiterbildung der Erfindung ist vorgesehen, dass der Schubladenschrank zusätzlich einen Auswurfmechanismus aufweist, der eingerichtet ist, um zumindest eine Schublade der Mehrzahl an Schubladen zumindest über einen vorbestimmten Öffnungsweg zu öffnen. Vorteilhaft vereinfacht dies den Öffnungsvorgang für den Benutzer, insbesondere wenn die Schubladen mit schweren Gegenständen wie Werkzeugen bestückt sind. Der Auswurfmechanismus kann insbesondere einen Auswurf-Schwenkarm aufweisen, der - optional elektromotorisch aktuiert oder federbelastet - um eine dritte Drehachse gedreht werden kann, um die zu öffnende Schublade zumindest über den vorbestimmten Öffnungsweg aufzuschieben.

In einer Ausführungsform weist der Verlagerungsmechanismus zugleich den Auswurfmechanismus auf. Dieser kann dann vorteilhaft zusammen mit dem Freigabemechanismus wahlweise zu einer bestimmten Schublade verlagert werden. Es ist auch möglich, dass der Freigabemechanismus den Auswurfmechanismus aufweist.

In einer Ausführungsform weist der Schubladenschrank einen Öffnungsbegrenzungsmechanismus auf, der eingerichtet ist, um das Ausziehen einer Schublade nur maximal bis zu einem vorbestimmten Auszugsweg zu erlauben. Je nach zu entnehmendem Inhalt und Aufbewahrungsort kann dann vorteilhaft für einen bestimmten Benutzer nur ein bestimmter maximaler Auszugsweg einer bestimmten Schublade vorgegeben werden, insbesondere um zu verhindern, dass der Benutzer versehentlich oder absichtlich andere Inhalte entnimmt. Ein derartiger Öffnungsbegrenzungsmechanismus ist beispielsweise in DE 10 2015 205 018 B3 offenbart.

Gemäß einer Weiterbildung der Erfindung ist vorgesehen, dass der Schrankkörper eingerichtet ist, um die Mehrzahl an Schubladen spaltenweise nebeneinander zu halten. Alternativ oder zusätzlich ist vorgesehen, dass der Schrankkörper eingerichtet ist, um die Mehrzahl an Schubladen zeilenweise untereinander zu halten.

Gemäß einer Weiterbildung der Erfindung ist vorgesehen, dass der Schubladenschrank mindestens eine im Folgenden beschriebene erfindungsgemäße Schublade oder eine Schublade nach einer oder mehreren der im Folgenden beschriebenen Ausführungsformen aufweist.

Die Aufgabe wird auch gelöst, indem eine Schublade geschaffen wird, die eingerichtet ist zur Verwendung in einem erfindungsgemäßen Schubladenschrank oder einem Schubladenschrank nach einer oder mehreren der zuvor beschriebenen Ausführungsformen, wobei die Schublade eine zwischen einer Sperrposition und einer Freigabeposition verlagerbare Schließzunge aufweist. In Zusammenhang mit der Schublade verwirklichen sich insbesondere diejenigen Vorteile, die zuvor bereits in Zusammenhang mit dem Schubladenschrank erläutert wurden.

In einer Ausgestaltung ist die Schließzunge an einer hinteren Außenseite der Schublade, insbesondere mittig zu der Schublade, angeordnet. Insbesondere ist die Schließzunge an einer mit einem Schubladenkörper der Schublade starr verbundenen Schließplatte angeordnet.

Gemäß einer Weiterbildung der Erfindung ist vorgesehen, dass die Schließzunge in die Sperrposition vorgespannt ist. Vorteilhaft ist die Schublade auf diese Weise bestimmungsgemäß in dem Schubladenschrank verriegelt, solange zum einen der Verriegelungsmechanismus in seiner Verriegelungsstellung angeordnet und zum anderen die Schließzunge nicht aktiv in die Freigabeposition verlagert ist. Auf diese Weise wird ein versehentliches Öffnen der Schublade wirksam verhindert.

In einer Ausführungsform ist die Schließzunge mittels eines Vorspannelements in die Sperrposition vorgespannt. Das Vorspannelement kann insbesondere als Feder, insbesondere als Schraubenfeder oder Blattfeder, ausgebildet sein.

Gemäß einer Weiterbildung der Erfindung ist vorgesehen, dass die Schließzunge einen Hinterschnitt aufweist und eingerichtet ist, um in der Sperrposition die Verriegelungsstange in deren Verriegelungsstellung mit dem Hinterschnitt zu hintergreifen, und um in der Freigabeposition außer Eingriff mit der Verriegelungsstange angeordnet zu sein. Insbesondere ist die Schließzunge, insbesondere der Hinterschnitt, derart auf den Schubladenschrank, insbesondere auf die mindestens eine Verriegelungsstange, abgestimmt, dass die Schließzunge in ihrer Sperrposition die Verriegelungsstange in deren Verriegelungsstellung mit dem Hinterschnitt hintergreift, und in ihrer Freigabeposition außer Eingriff mit der Verriegelungsstange angeordnet ist. Insbesondere ist die Schließzunge in der Freigabeposition von der Verriegelungsstange abgerückt oder entfernt angeordnet, das heißt sie hintergreift die Verriegelungsstange mit dem Hinterschnitt nicht, auch während die Verriegelungsstange weiterhin in ihrer Verriegelungsstellung angeordnet ist.

In einer Ausgestaltung weist die Schließzunge die oben beschriebene Sicherungsrampe sowie anschließend an den Hinterschnitt die Öffnungsrampe auf, wie dies in der WO 96/25577 A1 - siehe dort insbesondere Figuren 5A bis 5F samt zugehöriger Beschreibung - offenbart ist.

Die Erfindung wird im Folgenden anhand der Zeichnung näher erläutert. Dabei zeigen:
- Figur 1: ein erstes Ausführungsbeispiel eines Schubladenschranks mit einem ersten Ausführungsbeispiel einer Schublade und einem Verriegelungsmechanismus;
- Figur 2: eine erste Detailansicht des Schubladenschranks gemäß Figur 1, wobei ein Freigabemechanismus und eine Schließzunge der Schublade dargestellt sind;
- Figur 3: eine zweite Detailansicht des Schubladenschranks gemäß Figur 1;
- Figur 4: eine dritte Detailansicht des Schubladenschranks gemäß Figur 1 mit dem Verriegelungsmechanismus in einer Verriegelungsstellung, dem Freigabemechanismus und der Schließzunge in einer Sperrposition;
- Figur 5: eine vierte Detailansicht des Schubladenschranks gemäß Figur 1 mit dem Verriegelungsmechanismus in der Verriegelungsstellung, dem Freigabemechanismus und der Schließzunge in einer Freigabeposition, und
- Figur 6: eine Detaildarstellung eines zweiten Ausführungsbeispiels eines Schubladenschranks mit einem zweiten Ausführungsbeispiel einer Schublade.

**Fig. 1** zeigt ein erstes Ausführungsbeispiel eines Schubladenschranks 1 mit einem ersten Ausführungsbeispiel einer Schublade 3 und einem Verriegelungsmechanismus 5.

Der Schubladenschrank weist einen Schrankkörper 7 auf, der eingerichtet ist, um eine Mehrzahl an Schubladen 3, von denen beispielhaft hier nur die eine Schublade 3 dargestellt ist, zwischen einer Geschlossenposition und einer Offenposition verlagerbar zu halten, insbesondere in oder an dem Schubladenschrank 1, insbesondere in dem Schrankkörper 7. Die dargestellte Schublade 3 ist hier in der Geschlossenposition dargestellt und kann insbesondere in einer Entriegelungsstellung des Verriegelungsmechanismus 5 in Richtung auf den Betrachter in die Offenposition herausgezogen werden. Der Verriegelungsmechanismus 5 ist eingerichtet, um die Mehrzahl an Schubladen 3 insgesamt wahlweise in einer Verriegelungsstellung des Verriegelungsmechanismus 5 zu verriegeln und in der Entriegelungsstellung freizugeben. Außerdem ist der Verriegelungsmechanismus 5 eingerichtet, um in der Entriegelungsstellung eine Einzelauszugssicherung bereitzustellen, sodass alle anderen Schubladen 3 durch den Verriegelungsmechanismus 5 in ihrer jeweiligen Geschlossenposition verriegelt werden, wenn eine der Schubladen 3 in Richtung ihrer Offenposition ausgezogen wird.

Zusätzlich weist der der Schubladenschrank 1 eine Entriegelungsvorrichtung 9 auf, die eingerichtet ist, um zumindest eine zu öffnende Schublade 3 unter Umgehung des Verriegelungsmechanismus 5 freizugeben, sodass die zu öffnende Schublade 3 geöffnet werden kann, während der Verriegelungsmechanismus 5 in seiner Verriegelungsstellung ist.

Der Verriegelungsmechanismus 5 weist mindestens eine Verriegelungsstange 11, bei dem hier dargestellten Ausführungsbeispiel eine erste Verriegelungsstange 11.1 sowie eine in den Figuren 4 und 5 dargestellte zweite Verriegelungsstange 11.2 auf. Die Verriegelungsstangen 11 sind an einer hinteren Innenseite des Schubladenschranks 1 angeordnet, insbesondere mittig zu der Schublade 3 und dem Schrankkörper 7.

Der Schrankkörper 7 ist eingerichtet, um die Mehrzahl an Schubladen 3 zeilenweise untereinander zu halten. In einer anderen Ausgestaltung ist zusätzlich oder alternativ möglich, dass der Schrankkörper 7 eingerichtet ist, um die Mehrzahl an Schubladen 3 spaltenweise nebeneinander zu halten.

Fig. 2 zeigt eine erste Detailansicht des Schubladenschranks 1 gemäß Figur 1, wobei ein Freigabemechanismus 13 der Entriegelungsvorrichtung 9 und eine Schließzunge 15 der Schublade 3 dargestellt sind.

Gleiche und funktionsgleiche Elemente sind in allen Figuren mit gleichen Bezugszeichen versehen, sodass insofern jeweils auf die vorangegangene Beschreibung verwiesen wird.

Die Schließzunge 15 ist an einer hinteren Außenseite der Schublade 3, insbesondere mittig zu der Schublade 3, angeordnet. Bevorzugt ist die Schließzunge 15 an einer mit einem Schubladenkörper 17 der Schublade 3 starr verbundenen Schließplatte 19 angeordnet.

Der Freigabemechanismus 13 ist eingerichtet, um mit der zwischen einer Sperrposition und einer Freigabeposition verlagerbaren Schließzunge 15 zusammenzuwirken, um die verlagerbare Schließzunge 15 aus der Sperrposition in die Freigabeposition zu verlagern.

Hierzu weist der Freigabemechanismus 13 einen um eine - als zweite Drehachse bezeichnete - Drehachse drehbaren Exzenter 21 auf, der angeordnet und eingerichtet ist, um mit der zwischen der Sperrposition und der Freigabeposition verlagerbaren Schließzunge 15 zusammenzuwirken, um die Schließzunge 15 in die Freigabeposition zu verlagern.

Insbesondere ist der Exzenter 21 vermittelt über eine Antriebswelle 23 durch einen in Figur 1 und 3 dargestellten - insbesondere ansteuerbaren - ersten Elektromotor 25 um die zweite Drehachse drehbar.

Der Exzenter 21 kann außerdem entlang der Antriebswelle 23 - insbesondere in Hochrichtung - verlagert werden, um wahlweise mit verschiedenen Schließzungen 15 verschiedener Schubladen 3 zusammenzuwirken.

Der Schubladenschrank 1 weist außerdem einen Verlagerungsmechanismus 27 auf, der eingerichtet ist, um den Freigabemechanismus 13, insbesondere den Exzenter 21, wahlweise zwischen mindestens zwei Schubladen 3 der Mehrzahl an Schubladen 3 zu verlagern. Der Verlagerungsmechanismus 27 weist insbesondere eine Führungsschiene 29 und einen Antriebsriemen 31 zur Verlagerung des Freigabemechanismus 13 auf, außerdem einen in den Figuren 1 und 3 dargestellten zweiten Elektromotor 33 als Antriebsmotor, um die Verlagerung des Freigabemechanismus 13 zu bewirken. Dabei wirkt der zweite Elektromotor 33 auf den Antriebsriemen 31, der wiederum mit dem Freigabemechanismus 13 zu dessen Verlagerung gekoppelt ist.

**Fig. 3** zeigt eine zweite Detailansicht des Schubladenschranks 1 gemäß Figur 1.

Dabei zeigt Figur 3 insbesondere den Verlagerungsmechanismus 27 mit dem ersten Elektromotor 25, der Führungsschiene 29, dem Antriebsriemen 31 und dem zweiten Elektromotor 33. Mittels des Verlagerungsmechanismus 27 kann der Freigabemechanismus 13 und insbesondere der Exzenter 21 entlang der Führungsschiene 29 - insbesondere mit Bezug auf den Schubladenschrank 1 in vertikaler Richtung, das heißt in geodätischer Hochrichtung - verlagert werden, wobei der Exzenter 21 wahlweise mit einer der Schubladen 3 in Eingriff gebracht werden kann, um die verlagerbare Schließzunge 15 der ausgewählten Schublade 3 individuell in die Freigabeposition zu verlagern und damit die ausgewählte Schublade 3 unter Umgehung des Verriegelungsmechanismus 5 individuell zu entriegeln.

Der Schubladenschrank 1 weist außerdem eine Steuervorrichtung 35 auf, die mit dem Verlagerungsmechanismus 27 wirkverbunden und eingerichtet ist, um den Verlagerungsmechanismus 27 zu einer Verlagerung zu einer bestimmten Schublade 3 der Mehrzahl an Schubladen 3 anzusteuern. Weiterhin ist die Steuervorrichtung 35 mit dem Freigabemechanismus 13 wirkverbunden, um die ausgewählte Schublade 3 freizugeben. Insbesondere ist die Steuervorrichtung 35 einerseits mit dem ersten Elektromotor 25 und andererseits mit dem zweiten Elektromotor 33 wirkverbunden, um diese anzusteuern. Die Steuervorrichtung 35 kann beispielsweise als herkömmlicher Personal Computer oder in anderer Weise ausgebildet sein.

Die Steuervorrichtung 35 kann eine Schnittstelle 37 aufweisen, die zur Auswahl der bestimmten Schublade 3 durch einen Benutzer eingerichtet ist. Die Schnittstelle kann insbesondere ein Display aufweisen, und/oder eine Eingabe über Tastatur, Maus oder Touchscreen ermöglichen. Die Schnittstelle 37 kann aber auch eingerichtet sein, um einen - drahtlosen oder drahtgebundenen - Fernzugriff zu erlauben, insbesondere über das Internet, insbesondere Ethernet, oder über Bluetooth, WLAN, eine Infrarot-Verbindung, oder in jeglicher anderer geeigneter Weise. Weiterhin ist auch eine App-Steuerung der Schnittstelle 37 mittels eines mobilen Eingabegeräts, beispielsweise eines Smartphones oder Tablets möglich.

Der Schubladenschrank 1 kann zusätzlich einen Auswurfmechanismus aufweisen, der eingerichtet ist, um zumindest eine Schublade 3 der Mehrzahl an Schubladen 3 zumindest über einen vorbestimmten Öffnungsweg zu öffnen. Bevorzugt kann der Verlagerungsmechanismus 27 zugleich den Auswurfmechanismus umfassen. Insbesondere kann der Freigabemechanismus 13 den Auswurfmechanismus aufweisen.

Alternativ oder zusätzlich weist der Schubladenschrank 1 einen Öffnungsbegrenzungsmechanismus auf, der eingerichtet ist, um das Ausziehen einer Schublade nur maximal bis zu einem vorbestimmten Auszugsweg zu erlauben, wie er beispielsweise in DE 10 2015 205 018 B3 offenbart ist.

**Fig. 4** zeigt eine dritte Detailansicht des Schubladenschranks 1 gemäß Figur 1 mit dem Verriegelungsmechanismus 5 in einer Verriegelungsstellung, dem Freigabemechanismus 13 und der Schließzunge 15 in einer Sperrposition.

Der Verriegelungsmechanismus 5 weist neben der ersten, zwischen der Verriegelungsstellung und der Entriegelungsstellung verlagerbaren Verriegelungsstange 11.1 eine mit der ersten Verriegelungsstange 11.1 synchron beweglich gekoppelte zweite Verriegelungsstange 11.2 auf.

Die insbesondere als Verriegelungsschienen oder Verriegelungsbleche ausgebildeten Verriegelungsstangen 11 sind jeweils um eine Drehachse zwischen der Verriegelungsstellung und der Entriegelungsstellung drehbar gelagert. Insbesondere wird die Drehachse, um welche die erste Verriegelungsstange 11.1 drehbar ist, als erste Drehachse bezeichnet. Weiterhin sind die Verriegelungsstangen 11 in einer sich zu der Schublade 3 hin öffnenden, V-förmigen Anordnung angeordnet.

Die erste Verriegelungsstange 11.1 ist angeordnet und eingerichtet, um in der Verriegelungsstellung mit einem Hinterschnitt 39 der Schließzunge 15 der Schublade 3 verriegelnd zusammenzuwirken und in der Entriegelungsstellung die Schließzunge 15 freizugeben. Insbesondere liegt die erste Verriegelungsstange 11.1 in der hier dargestellten Verriegelungsstellung an dem Hinterschnitt 39 verriegelnd an oder hintergreift ihn zumindest verriegelnd, sodass ein Auszug der Schublade 3 aus der dargestellten Geschlossenposition in die Offenposition - in der Darstellung von Figur 4 nach oben - nicht möglich ist. Die zweite Verriegelungsstange 11.2 ist angeordnet und eingerichtet, um mit einer Sicherungsrampe 41 der Schließzunge 15 zusammenzuwirken, wobei die Sicherungsrampe 41 die zweite Verriegelungsstange 11.2 zur Verwirklichung der Einzelauszugssicherung bei einem Ausziehen der Schublade 3 von der Geschlossenposition in die Offenposition aus ihrer Entriegelungsstellung heraus derart verdrehen kann, dass über die synchron bewegliche Kopplung zugleich die erste Verriegelungsstange 11.1 zurück in die Verriegelungsstellung verlagert wird, sodass die übrigen Schubladen 3 wieder verriegelt werden, während die gerade ausgezogene Schublade 3 geöffnet wird. An den Hinterschnitt 39 schließt sich eine als Öffnungsrampe 43 wirkende Fase 45 an, die bei einem Zurückverlagern der Schublade 3 aus der Offenposition die Geschlossenposition mit der ersten Verriegelungsstange 11.1 zusammenwirken und diese wieder in die Entriegelungsstellung drängen kann, sodass wiederum alle Schubladen 3 global entriegelt sind. Aufgrund der synchron beweglichen Kopplung der Verriegelungsstangen 11 wird dann zugleich auch die zweite Verriegelungsstange 11.2 wieder in ihre Entriegelungsstellung verlagert.

Bevorzugt weist jede Schublade 3 des Schubladenschranks 1 eine - insbesondere verlagerbare - Schließzunge 15 auf, wobei die erste Verriegelungsstange 11.1 angeordnet und eingerichtet ist, um in der Verriegelungsstellung mit der Mehrzahl an Hinterschnitten 39 der Mehrzahl an Schließzungen 15 gleichzeitig verriegelnd zusammenzuwirken, und um die Mehrzahl an Schließzungen 15 in der Entriegelungsstellung gleichzeitig freizugeben. Die Verriegelungsstangen 11 erstrecken sich jeweils entlang einer Stangen-Längsrichtung, insbesondere in vertikaler Richtung oder geodätischer Hochrichtung des Schubladenschranks 1, wobei die Mehrzahl an Schließzungen 15 entlang der Stangen-Längsrichtung hintereinander, das heißt insbesondere geodätisch untereinander, angeordnet sind.

In Figur 4 ist weiterhin dargestellt, dass die Schließzunge 15 mittels eines Vorspannelements 47 in ihre Sperrposition vorgespannt ist. Bei dem hier dargestellten Ausführungsbeispiel ist das Vorspannelement 47 als Schraubenfeder ausgebildet.

Mittels des Verlagerungsmechanismus 27 kann der Exzenter 21 auf Höhe der Schließzunge 15 angeordnet werden. In Figur 4 wirkt der Exzenter 21 noch nicht mit der Schließzunge 15 zusammen, und diese ist in ihrer Sperrposition angeordnet.

**Fig. 5** zeigt eine vierte Detailansicht des Schubladenschranks gemäß Figur 1 mit dem Verriegelungsmechanismus 5 in der Verriegelungsstellung, dem Freigabemechanismus 13 und der Schließzunge 15 in einer Freigabeposition.

In der Darstellung gemäß Figur 5 ist der Exzenter 21 mittels der Antriebswelle 23 derart gedreht, dass er mit der Schließzunge 15 in Eingriff ist und diese entgegen der Vorspannung des Vorspannelements 47 aus ihrer Sperrposition heraus in ihre Freigabeposition drängt. Dadurch ist die Schließzunge 15 nicht mehr mit den Verriegelungsstangen 11 in Eingriff, und die Schublade 3 ist unter Umgehung des Verriegelungsmechanismus 5, das heißt in der Verriegelungsstellung des Verriegelungsmechanismus 5, freigegeben oder entriegelt, und kann aus ihrer Geschlossenposition in die Offenposition herausgezogen werden. Die Schließzunge 15 kann in ihrer Freigabeposition zwischen den jeweils in der Verriegelungsstellung angeordneten Verriegelungsstangen 11 hindurch verlagert werden - bevorzugt ohne diese zu berühren -, um die Schublade 3 aufzuziehen.

Kommt dabei die Schließzunge 15 außer Eingriff mit dem Exzenter 21, wird sie durch das Vorspannelement 47 zurück in ihre Sperrposition gedrängt, sodass die Schublade 3 nach dem erneuten Verlagern in die Geschlossenposition wieder verriegelt ist. Der Exzenter 21 zwischenzeitlich - insbesondere während die Schublade 3 geöffnet ist - in die in Figur 4 dargestellt Position zurückgedreht.

**Fig. 6** zeigt ein zweites Ausführungsbeispiel des Schubladenschranks 1 mit einem zweiten Ausführungsbeispiel einer Schublade 3.

Um zu vermeiden, dass bei einem Zurückverlagern der mittels des Freigabemechanismus 13 unter Umgehung des Verriegelungsmechanismus 5 freigegebenen Schublade 3 aus der Offenposition die Geschlossenposition die erste Verriegelungsstange 11.1 durch die in ihre Sperrposition vorgespannte Schließzunge 15 in die Entriegelungsstellung gedrängt und so ungewollt alle Schubladen 3 global entriegelt werden, ist in diesem Ausführungsbeispiel eine Anlauframpe 49 derart angeordnet und eingerichtet, dass die Schließzunge 15 mittels der Anlauframpe 49 während des Schließvorgangs im Bereich der ersten Verriegelungsstange 11.1 in ihre Freigabeposition verlagert wird. Die Anlauframpe 49 ist hier an der Schließzunge 15 angeordnet und bildet eine Anlagefläche für den Exzenter 21.

In einer anderen, nicht dargestellten Ausgestaltung kann die Anlauframpe 49 alternativ oder zusätzlich an dem Exzenter 21 angeordnet sein, wo sie eine Anlagefläche für die Schließzunge 15 bildet.

Insbesondere wird bevorzugt der Exzenter 21 beim Öffnen der durch den Freigabemechanismus 13 freigegebenen Schublade 3 in seiner der Freigabeposition der Schließzunge 15 zugeordneten Position gehalten, bis die Schublade 3 wieder geschlossen ist. Erst danach wird der Exzenter 21 wieder in seine der Sperrposition der Schließzunge 15 zugeordnete Position zurückverlagert, wodurch dann auch die Schließzunge 15 wieder in ihre Sperrposition gelangt.

In einer anderen Ausgestaltung kann alternativ die erste Verriegelungsstange 11.1 - insbesondere mittels einer Zug- oder Druckfeder - in die Verriegelungsstellung vorgespannt sein. Um dann, beispielsweise für eine Notentriegelung, alle Schubladen 3 global entriegeln zu können, kann die erste Verriegelungsstange 11.1 mittels eines globalen Schlüsselmechanismus von der Vorspannung entlastet werden, insbesondere durch Wegverlagern oder Entspannen der Zug- oder Druckfeder.

## Patentansprüche

1. Schubladenschrank (1) mit einem Schrankkörper (7), der eingerichtet ist, um eine Mehrzahl an Schubladen (3) zwischen einer Geschlossenposition und einer Offenposition verlagerbar zu halten, wobei der Schubladenschrank (1) einen Verriegelungsmechanismus (5) aufweist, der eingerichtet ist, um die Mehrzahl an Schubladen (3) insgesamt wahlweise in einer Verriegelungsstellung des Verriegelungsmechanismus (5) zu verriegeln und in einer Entriegelungsstellung des Verriegelungsmechanismus (5) freizugeben, wobei der Verriegelungsmechanismus (5) eingerichtet ist, um in der Entriegelungsstellung eine Einzelauszugssicherung bereitzustellen, **dadurch gekennzeichnet, dass** der Schubladenschrank (1) zusätzlich eine Entriegelungsvorrichtung (9) aufweist, die eingerichtet ist, um zumindest eine zu öffnende Schublade (3) der Mehrzahl an Schubladen (3) unter Umgehung des Verriegelungsmechanismus (5) freizugeben.

2. Schubladenschrank (1) nach Anspruch 1, wobei der Verriegelungsmechanismus (5) mindestens eine zwischen der Verriegelungsstellung und der Entriegelungsstellung verlagerbare Verriegelungsstange (11) aufweist, die angeordnet und eingerichtet ist, um in der Verriegelungsstellung mit einem Hinterschnitt (39) einer Schließzunge (15) einer Schublade (3) der Mehrzahl an Schubladen (3) zusammenzuwirken und in der Entriegelungsstellung die Schließzunge (15) freizugeben.

3. Schubladenschrank (1) nach einem der vorhergehenden Ansprüche, wobei die Entriegelungsvorrichtung (9) einen Freigabemechanismus (13) aufweist, der eingerichtet ist, um mit einer zwischen einer Sperrposition und einer Freigabeposition verlagerbaren Schließzunge (15) einer Schublade (3) der Mehrzahl an Schubladen (3) zusammenzuwirken, um die verlagerbare Schließzunge (15) in die Freigabeposition zu verlagern.

4. Schubladenschrank (1) nach Anspruch 3, wobei der Freigabemechanismus (13) einen um eine Drehachse drehbaren Exzenter (21) aufweist, der angeordnet und eingerichtet ist, um - insbesondere mittelbar oder unmittelbar - mit der zwischen der Sperrposition und der Freigabeposition verlagerbaren Schließzunge (15) zusammenzuwirken, um die Schließzunge (15) in die Freigabeposition zu verlagern.

5. Schubladenschrank (1) nach einem der Ansprüche 3 oder 4, wobei der Schubladenschrank (1) einen Verlagerungsmechanismus (27) aufweist, der eingerichtet ist, um den Freigabemechanismus (13) wahlweise zwischen mindestens zwei Schubladen (3) der Mehrzahl an Schubladen (3) zu verlagern.

6. Schubladenschrank (1) nach Anspruch 5, mit einer Steuervorrichtung (35), die mit dem Verlagerungsmechanismus (27) wirkverbunden und eingerichtet ist, um den Verlagerungsmechanismus (27) zu einer Verlagerung zu einer bestimmten Schublade (3) der Mehrzahl an Schubladen (3) anzusteuern, wobei die Steuervorrichtung (35) insbesondere eine Schnittstelle (37) aufweist, die zur Auswahl der bestimmten Schublade (3) eingerichtet ist.

7. Schubladenschrank (1) nach einem der vorhergehenden Ansprüche, wobei der Schubladenschrank (1) zusätzlich ein Auswurfmechanismus aufweist, der eingerichtet ist, um zumindest eine Schublade (3) der Mehrzahl an Schubladen (3) zumindest über einen vorbestimmten Öffnungsweg zu öffnen, wobei insbesondere der Verlagerungsmechanismus (27) den Auswurfmechanismus aufweist.

8. Schubladenschrank (1) nach einem der vorhergehenden Ansprüche, wobei der Schrankkörper (7) eingerichtet ist, um die Mehrzahl an Schubladen (3)
- spaltenweise nebeneinander, und/oder
- zeilenweise untereinander
zu halten.

9. Schubladenschrank (1) nach einem der vorhergehenden Ansprüche, wobei der Schubladenschrank (1) mindestens eine Schublade (3) nach einem der Ansprüche 10 bis 12 aufweist.

10. Schublade (3), eingerichtet zur Verwendung in einem Schubladenschrank (1) nach einem der Ansprüche 1 bis 9, wobei die Schublade (3) eine zwischen einer Sperrposition und einer Freigabeposition verlagerbare Schließzunge (15) aufweist.

11. Schublade (3) nach Anspruch 10, wobei die Schließzunge (15) in die Sperrposition vorgespannt ist.

12. Schublade (3) nach einem der Ansprüche 10 oder 11, wobei die Schließzunge (15) einen Hinterschnitt (39) aufweist und eingerichtet ist, um in der Sperrposition die Verriegelungsstange (11) in deren Verriegelungsstellung mit dem Hinterschnitt (39) zu hintergreifen, und um in der Freigabeposition außer Eingriff mit der Verriegelungsstange (11) angeordnet zu sein.

## Claims

1. A drawer cabinet (1) having a cabinet body (7) adapted to displaceably hold a plurality of drawers (3) between a closed position and an open position, wherein the drawer cabinet (1) has a locking mechanism (5) adapted to selectively lock the plurality of drawers (3) in total in a locking position of the locking mechanism (5) and release them in an unlocking position of the locking mechanism (5), wherein the locking mechanism (5) is adapted to provide a single drawer pull-out safety mechanism in the unlocking position, **characterised in that** the drawer cabinet (1) additionally has an unlocking device (9) adapted to release at least one openable drawer (3) of the plurality of drawers (3) by bypassing the locking mechanism (5).

2. The drawer cabinet (1) of claim 1, wherein the locking mechanism (5) has at least one locking rod (11) displaceable between the locking position and the unlocking position, which is arranged and adapted to interact with an undercut (39) of a closing tongue (15) of a drawer (3) of the plurality of drawers (3) in the locking position and to release the closing tongue (15) in the unlocking position.

3. The drawer cabinet (1) of one of the preceding claims, wherein the unlocking device (9) has a release mechanism (13) which is adapted to interact with a closing tongue (15) of a drawer (3) of the plurality of drawers (3) displaceable between a blocking position and a release position to displace the displaceable closing tongue (15) into the release position.

4. The drawer cabinet (1) of claim 3, wherein the release mechanism (13) has an eccentric (21) rotatable about an axis of rotation, which is arranged and adapted to interact - in particular indirectly or directly - with the closing tongue (15) displaceable between the blocking position and the release position to displace the closing tongue (15) into the release position.

5. The drawer cabinet (1) of one of claims 3 or 4, wherein the drawer cabinet (1) has a displacement mechanism (27) adapted to selectively displace the release mechanism (13) between at least two drawers (3) of the plurality of drawers (3).

6. The drawer cabinet (1) of claim 5, having a control device (35) which is operatively connected to the displacement mechanism (27) and is adapted to actuate the displacement mechanism (27) for displacement to a specific drawer (3) of the plurality of drawers (3), wherein the control device (35) in particular has an interface (37) which is adapted to select the specific drawer (3).

7. The drawer cabinet (1) of one of the preceding claims, wherein the drawer cabinet (1) additionally has an ejection mechanism which is adapted to open at least one drawer (3) of the plurality of drawers (3) at least over a predetermined opening path, wherein in particular the displacement mechanism (27) has the ejection mechanism.

8. The drawer cabinet (1) of one of the preceding claims, wherein the cabinet body (7) is adapted to hold the plurality of drawers (3)
- column-wise next to each other, and/or
- row-wise below each other.

9. The drawer cabinet (1) of one of the preceding claims, wherein the drawer cabinet (1) has at least one drawer (3) of one of claims 10 to 12.

10. A drawer (3) adapted for use in a drawer cabinet (1) of one of claims 1 to 9, wherein the drawer (3) has a closing tongue (15) displaceable between a blocking position and a release position.

11. The drawer (3) of claim 10, wherein the closing tongue (15) is pretensioned into the blocking position.

12. The drawer (3) of one of claims 10 or 11, wherein the closing tongue (15) has an undercut (39) and is adapted to engage behind the locking rod (11) in its locking position with the undercut (39) in the blocking position, and to be arranged out of engagement with the locking rod (11) in the release position.

## Revendications

1. Un meuble à tiroirs (1) ayant un corps de meuble (7) adapté pour maintenir de manière déplaçable une pluralité de tiroirs (3) entre une position fermée et une position ouverte, dans lequel le meuble à tiroirs (1) a un mécanisme de verrouillage (5) adapté pour verrouiller de manière sélective la pluralité de tiroirs (3) dans leur ensemble dans une position de verrouillage du mécanisme de verrouillage (5) et les libérer dans une position de déverrouillage du mécanisme de verrouillage (5), dans lequel le mécanisme de verrouillage (5) est adapté pour fournir un dispositif anti-retrait individuel dans la position de déverrouillage, **caractérisée en ce que** le meuble à tiroirs (1) a en outre un dispositif de déverrouillage (9) adapté pour libérer au moins un tiroir ouvrable (3) de la pluralité de tiroirs (3) en contournant le mécanisme de verrouillage (5).

2. Le meuble à tiroirs (1) selon la revendication 1, dans lequel le mécanisme de verrouillage (5) a au moins une tige de verrouillage (11) déplaçable entre la position de verrouillage et la position de déverrouillage, qui est agencée et adaptée pour interagir avec une contre-dépouille (39) d'une languette de fermeture (15) d'un tiroir (3) de la pluralité de tiroirs (3) dans la position de verrouillage et pour libérer la languette de fermeture (15) dans la position de déverrouillage.

3. Le meuble à tiroirs (1) selon l'une des revendications précédentes, dans lequel le dispositif de déverrouillage (9) a un mécanisme de libération (13) qui est adapté pour interagir avec une languette de fermeture (15) d'un tiroir (3) de la pluralité de tiroirs (3) déplaçable entre une position de blocage et une position de libération pour déplacer la languette de fermeture déplaçable (15) dans la position de libération.

4. Le meuble à tiroirs (1) selon la revendication 3, dans lequel le mécanisme de libération (13) a un excentrique (21) rotatif autour d'un axe de rotation, qui est agencé et adapté pour interagir, en particulier indirectement ou directement, avec la languette de fermeture (15) déplaçable entre la position de blocage et la position de libération pour déplacer la languette de fermeture (15) dans la position de libération.

5. Le meuble à tiroirs (1) selon l'une des revendications 3 ou **4,** dans lequel le meuble à tiroirs (1) a un mécanisme de déplacement (27) adapté pour déplacer de manière sélective le mécanisme de libération (13) entre au moins deux tiroirs (3) de la pluralité de tiroirs (3).

6. Le meuble à tiroirs (1) de la revendication 5, ayant un dispositif de contrôle (35) qui est connecté de manière opérationnelle au mécanisme de déplacement (27) et est adapté pour commander le mécanisme de déplacement (27) pour le déplacement à un tiroir spécifique (3) de la pluralité de tiroirs (3), dans lequel le dispositif de contrôle (35) a en particulier une interface (37) qui est adaptée pour choisir le tiroir spécifique (3).

7. Le meuble à tiroirs (1) selon l'une des revendications précédentes, dans lequel le meuble à tiroirs (1) a en outre un mécanisme d'éjection qui est adapté pour ouvrir au moins un tiroir (3) de la pluralité de tiroirs (3) au moins sur une course d'ouverture prédéterminée, dans lequel en particulier le mécanisme de déplacement (27) a le mécanisme d'éjection.

8. Le meuble à tiroirs (1) selon l'une des revendications précédentes, dans lequel le corps de meuble (7) est adapté pour contenir la pluralité de tiroirs (3)
- en colonnes les uns à côté des autres, et/ou
- en lignes les uns en dessous des autres.

9. Le meuble à tiroirs (1) selon l'une des revendications précédentes, dans lequel le meuble à tiroirs (1) a au moins un tiroir (3) selon l'une des revendications 10 à 12.

10. Un tiroir (3) adapté pour être utilisé dans un meuble à tiroirs (1) selon l'une des revendications 1 à 9, dans lequel le tiroir (3) a une languette de fermeture (15) déplaçable entre une position de blocage et une position de libération.

11. Le tiroir (3) selon la revendication 10, dans lequel la languette de fermeture (15) est précontrainte dans la position de blocage.

12. Le tiroir (3) selon l'une des revendications 10 ou 11, dans lequel la languette de fermeture (15) a une contre-dépouille (39) et est adapté pour s'engager derrière la tige de verrouillage (11) dans sa position de verrouillage avec la contre-dépouille (39) dans la position de blocage, et pour être agencé hors d'engagement avec la tige de verrouillage (11) dans la position de libération.
